# FASCICULE DE BREVET EUROPEEN

(11) **EP 1 985 196 B1**
(45) Date de publication et mention de la délivrance du brevet: **28.09.2011**
(21) Numéro de dépôt: 08007729.0
(22) Date de dépôt: 22.04.2008
(51) Int. Cl.: A43C 11/14

(54) **Crochet de fermeture d'une chaussure**
Verschlusshaken eines Schuhs
Clasp for fastening a shoe

(30) Priorité: 27.04.2007 FR 0703120
(43) Date de publication de la demande: 29.10.2008
(73) Titulaire: SALOMON S.A.S., 74370 Metz-Tessy (FR)
(72) Inventeur: Chaigne, Jérome, 74540 Gruffy (FR); Borlet, Christophe, 74600 Seynod (FR)

(56) Documents cités:
- EP-A- 1 493 347
- CA-A1- 1 136 406
- FR-A- 788 580
- FR-A- 1 395 510

## Description

L'invention concerne un crochet de fermeture d'une chaussure de sport, notamment une chaussure de ski. Elle concerne également une chaussure équipée d'au moins un tel crochet de fermeture.

Usuellement la coque d'une chaussure de ski est fermée par un rapprochement de deux rabats à l'aide de crochets. Parmi les crochets existants on connaît les crochets du type comprenant une boucle et un levier montés sur un rabat qui coopèrent avec une dent ou une crémaillère montée sur l'autre rabat. La boucle est reliée au levier par un tirant. Le levier est en outre articulé relativement à une platine qui est fixée sur le premier rabat et à son extrémité libre il possède une zone de préhension prévue pour être saisie par la main par l'utilisateur.

Lors de la fermeture de la chaussure, l'extrémité de la boucle est engagée dans une dent de la crémaillère, et la boucle est tirée à l'aide du levier. En phase finale de la fermeture, le levier est plaqué contre la coque de la chaussure et il retient la boucle par un effet de genouillère. Les demandes de brevet EP 1 493 347 et EP 1 369 050 décrivent de tels crochets de fermeture.

Le levier d'un crochet de fermeture est soumis à de fortes contraintes, en l'occurrence l'effort de fermeture exercé dans sa zone de préhension par l'utilisateur, l'effort résistant que la boucle oppose à la fermeture, et la reprise d'effort entre la base de la palette et la platine.

De plus, les efforts à la liaison entre le levier et la boucle, et entre levier et la platine, sont transmis par des axes d'articulation transversaux. Et l'articulation entre le levier et la platine doit aussi permettre le passage du tirant de liaison pour permettre la fermeture de la genouillère. L'axe de liaison est construit en deux parties qui travaillent chacune en porte-à-faux. Ce mode de construction nécessite que le levier présente une épaisseur suffisante de matière pour le guidage de ces axes ou portions d'axe d'articulation.

En plus de contraintes mécaniques, le concepteur d'un crochet de fermeture doit tenir compte de contraintes d'ergonomie qui sont liées à la manipulation du levier et la position peu confortable de l'utilisateur au moment de cette manipulation. Il faut que la zone de préhension du levier présente un toucher agréable et que l'effort à fournir pour fermer le crochet soit relativement mesuré.

Enfin, les fabricants de chaussures imposent de plus en plus des contraintes d'esthétique pour intégrer le ou les crochets dans l'architecture générale de la chaussure. Ces contraintes s'expriment en termes de formes et de choix de matériaux spécialement pour la zone de préhension du levier.

Compte tenu de cet état de la technique, il existe un besoin pour un crochet de fermeture qui est amélioré en ce qu'il ouvre au concepteur davantage de possibilités pour répondre à ces contraintes de nature différente.

Ce but et d'autres buts qui apparaîtront au cours de la description qui va suivre sont atteints par le crochet de l'invention.

Ce crochet comprend une platine, un levier relié à la platine par une première articulation transversale autour d'un premier axe d'articulation, le levier ayant une palette de préhension à l'opposé de son articulation à la platine, un tirant articulé au levier par une seconde articulation transversale autour d'un second axe d'articulation situé entre la première articulation et la palette de préhension, une boucle montée à l'autre extrémité du tirant.

Selon l'invention, le levier présente un corps de levier qui possède un canon de guidage pour chacun des axes d'articulation, le corps est formé par une feuille de matière, et la feuille est pliée selon des lignes génératrices de pliage parallèles à chacun des axes d'articulation pour former les canons de guidage desdits axes d'articulation.

Notamment, le corps de levier est formé à partir d'une feuille de tôle qui est repliée sur elle-même. Les canons pour les axes d'articulation sont formés par un enroulement de la tôle autour des axes en question, et non par un perçage comme c'est le cas pour des leviers traditionnels.

Selon une autre caractéristique de l'invention, le levier comprend une palette de préhension qui est rapportée à l'extrémité du corps de levier. Le corps et la palette peuvent de cette façon être réalisés dans des matières différentes, en particulier la matière et la forme de la palette sont désormais choisies pour la fonction spécifique de manipulation de la palette. La fonction mécanique de liaison avec la coque et d'articulation est en effet assurée principalement par le corps de levier.

Un crochet réalisé de cette façon est solide, facile à manipuler, et il présente une faible épaisseur sur toute sa longueur, contrairement aux crochets usuels dont le levier est réalisé ou bien en tôle, ou bien par une opération de moulage, ou encore par surmoulage.

L'invention sera mieux comprise en se référant à la description ci-dessous et aux dessins en annexe qui lui sont attachés.
La figure 1 montre en vue de dessus un crochet selon un premier mode de mise en oeuvre de l'invention.
La figure 2 montre le crochet de la figure 1 en vue de côté.
La figure 3 montre plus particulièrement le levier du dispositif des figures 1 et 2.
La figure 4 est relative à une variante de construction.
La figure 5 montre un levier selon un autre mode de mise en oeuvre de l'invention.
La figure 6 est une vue de côté du levier de la figure 5.
La figure 7 montre une variante de construction du levier.

Les figures 1 et 2 montrent un crochet 1 qui comprend de façon classique une platine de support 2, un levier de manoeuvre 3, une boucle d'accrochage 4 et un tirant de liaison 5.

La platine est prévue pour être fixée sur l'un des rabats d'une ouverture de chaussure. Tout moyen de fixation approprié convient, par exemple des vis ou des rivets. Eventuellement la position de la platine sur le rabat peut être ajustable.

Le levier 3 est articulé relativement à la platine autour d'un axe d'articulation 7, et il présente une seconde articulation autour d'un axe 8 pour le tirant de liaison 5. Les deux axes 7 et 8 sont de préférence parallèles. Au-delà de l'axe d'articulation 8, le levier présente une palette de préhension 10 qui prolonge un corps de levier 6 et qui sera décrite en détail ultérieurement.

Le tirant 5 est relié par une autre extrémité à la boucle 4, laquelle boucle est prévue pour être engagée dans l'un des entredents et retenue par l'une des dents d'une crémaillère qui est fixée sur l'autre rabat de la chaussure et qui n'est pas représentée dans les figures. Au lieu d'une crémaillère on peut prévoir une simple dent d'accrochage. Le tirant est relié à la boucle autour d'un axe d'articulation 12. D'autres moyens de liaison du crochet avec la boucle peuvent également convenir. Notamment, le tirant pourrait être prolongé par une boucle réalisée en fil qui donne à la boucle une flexibilité relative dans une direction perpendiculaire à la surface définie par la boucle.

De préférence, le tirant est réglable en longueur, par exemple il est formé de deux portions 5a et 5b qui sont vissées l'une dans l'autre de façon à produire une longueur utile du tirant qui est variable en fonction du nombre de pas de filetage en engagement mutuel.

Le corps de levier 6 présente dans sa zone médiane un évidement 13 qui s'étend sur une partie de sa longueur depuis la zone de l'axe d'articulation 8 jusqu'à son extrémité située du côté de l'axe 7. Les dimensions de l'évidement sont supérieures aux dimensions du tirant pour permettre au tirant de s'engager dans l'évidement lors de la manoeuvre du levier 3.

Pour laisser le libre engagement du tirant 5 dans l'évidement 13, l'axe 7 est en deux portions 7a, 7b qui sont situées de part et d'autre du logement, dans l'alignement l'une de l'autre. Tout moyen approprié convient pour maintenir les deux portions 7a et 7b en alignement. Selon le mode de réalisation illustré, les portions 7a et 7b traversent des oreilles 2a et 2b de la platine 2, et elles sont guidées principalement dans un canon de guidage du corps de levier 6 formé par deux portions 15a et 15b situées de chaque côté de l'évidement 13 dans l'alignement l'une de l'autre.

Egalement le corps de levier 6 présente deux portions de canon alignées 16a, 16b situées de chaque côté de l'évidement 13, pour le guidage de l'axe 8 d'articulation du tirant. Ces portions sont situées entre les portions de canon 15a, 15b et la palette de préhension 10.

Les portions de canons 16a et 16b sont sensiblement parallèles aux portions 15a et 15b.

Selon une caractéristique de l'invention, le corps 6 du levier est formé par une feuille de matière qui est découpée et repliée sur elle-même selon deux panneaux 6a, 6b qui sont superposés et mis en forme de façon à former les canons par enroulement de la feuille autour de l'axe d'articulation. La feuille est par exemple une tôle d'acier ou d'un alliage d'aluminium. Mais ce n'est pas limitatif, et l'on pourrait utiliser une feuille en matière composite dont la matrice de résine serait cuite après mise en forme. Si le corps de levier est métallique, il peut recevoir tout traitement approprié de surface pour améliorer son aspect et le protéger de l'oxydation.

La figure 3 représente le levier 3 du crochet 1 en vue de côté. Le corps de levier est réalisé en tôle d'acier. Il est formé d'une feuille repliée selon deux panneaux 6a et 6b superposés et assemblés entre eux. La zone de pliage est mise en forme selon un arrondi 18, de façon à former le canon 15a, 15b pour l'axe 7. Egalement, chaque panneau est mis en forme selon une portion d'arrondi complémentaire, respectivement 19a, 19b, de façon à former le canon de guidage 16a pour l'axe 8.

L'arrondi 18 et les portions d'arrondi 19a, 19b sont réalisés par pliage de la feuille selon des lignes génératrices qui sont parallèles à la direction des axes 7 et 8. Les lignes génératrices de pliage sont ici réparties de façon symétrique entre les deux panneaux du corps de levier. Ainsi, lorsque le crochet est assemblé, chacun des axes d'articulation est entouré seulement par une épaisseur de matière de la feuille. Le corps de levier présente de ce fait une épaisseur particulièrement faible. Il est donc possible de rapprocher l'axe 7 de la platine et donc de construire un crochet plus compact que les crochets existants.

La mise en forme des panneaux est réalisée par exemple en mettant en oeuvre une technique de matriçage. Tout autre mode de mise en oeuvre convient également.

Les panneaux sont assemblés entre eux par tout moyen approprié, par exemple au moyen de rivets, ou d'une soudure par points.

La construction du corps de levier en deux panneaux superposés lui donne une structure de type sandwich qui rend le levier résistant à la flexion et donc résistant aux sollicitations auxquelles il est soumis lors de sa manipulation.

On peut prévoir de renforcer la résistance à la flexion du levier par tout moyen approprié, et notamment par des nervures de renfort obtenues par déformation locale d'un ou des deux panneaux, ainsi que cela se pratique couramment en tôlerie.

Le levier est manipulé par un utilisateur à l'aide d'une palette de préhension 10 située à l'opposé de l'axe d'articulation 7. Selon le mode de réalisation illustré, la palette 10 est formée par une pastille en matière synthétique. Il s'agit par exemple d'une matière plastique ou d'une résine chargée de fibres. D'autres matières conviennent également.

La surface de la palette 10 est suffisante pour permettre la manipulation du levier à l'aide de la paume de la main, comme cela est effectué d'habitude. La palette peut avoir une forme en trois dimensions, c'est à dire qu'elle peut présenter une forme incurvée, et/ou être pourvue de reliefs.

Selon le mode de réalisation illustré, à l'extrémité du corps de levier, les deux panneaux 6a et 6b sont écartés l'un de l'autre par deux lignes de pliage successives, 20a, 20b, 21 a, 21 b, respectivement, et le bord de la palette est engagé entre les pattes d'extrémité 22a et 22b ainsi formées. L'assemblage entre le corps de levier et la palette présente une structure de type sandwich qui rend la liaison très résistante à la flexion.

La palette 10 et les pattes 22a et 22b sont assemblées par tout moyen approprié et par exemple au moyen de rivets. D'autres moyens conviennent également.

En variante, la figure 4 montre un levier 23 ayant un corps de levier 26 avec deux panneaux 26a et 26b. Les pattes d'extrémité 32a et 32b des panneaux sont plaquées l'une sur l'autre, et la palette de préhension 30 qui présente un logement débouchant 31 est emmanchée sur les rebords à la manière d'un capuchon. La palette est assemblée par tout moyen approprié, accrochage mécanique, collage, soudure à chaud ou autre encore.

Ces modes de construction du levier permettent de choisir des matières différentes pour le corps de levier et la palette de préhension, et donc il offre au constructeur tout un éventail de possibilités pour jouer sur les propriétés mécaniques et esthétiques de la palette de préhension tout en ayant en final un levier très fin en épaisseur.

Les figures 5 et 6 sont relatives à une variante de construction du crochet de l'invention.

Comme précédemment, le crochet présente une platine 32, un levier 33, une boucle d'accrochage 34 et un tirant de liaison 35, avec des axes d'articulation 37 et 38.

Le levier est construit avec un corps de levier 36 réalisé à l'aide de deux panneaux 36a, 36b, et une palette de préhension 40.

Sur le côté qui est visible dans la figure 5, l'évidement 43 s'étend jusqu'à l'extrémité du corps de levier opposée au canon 45a, 45b pour l'axe 37.

Ainsi que cela est plus particulièrement visible dans la figure 6, les portions de canons 45a, 45b, 46a, 46b sont réalisées par pliage de la feuille du corps de levier non pas selon des arrondis, mais selon des arêtes de pliage 41 a, 41 b, 42a, 42b qui donnent à chaque canon une section interne polygonale 37a, 38a. Les lignes de pliage sont réalisées parallèlement à la direction des axes 37 et 38, si bien que les canons sont formés par enroulement de la feuille de matière autour des axes.

La palette 40 est ici ajourée. Elle est par exemple réalisée dans une matière composite à base de fibres de carbone et à ce titre elle présente extérieurement un aspect de brillance localement contrastée qui est lié à la présence des fibres de carbone en surface. D'autres matières conviennent également.

Comme précédemment, l'extrémité du corps de levier opposée aux portions de canon 45a, 45b est mise en forme selon des pattes écartées l'une de l'autre, et entre lesquelles la palette de préhension est engagée. La palette est fixée au corps du levier par tout moyen approprié, et par exemple au moyens de rivets.

La figure 7 montre une variante de construction selon laquelle les lignes génératrices de pliage des panneaux 56a et 56b ne sont pas réparties façon symétrique. Selon le mode de réalisation représenté, le panneau 56b situé du côté externe ne présente pas de lignes de pliage, par contre le panneau 56a est plié pour former les canons de guidage, dont seules les portions de canon 47a et 48a sont visibles, et un décochement pour l'engagement de la palette de préhension 50. Ainsi, les lignes génératrices de pliage sont principalement portées par le panneau 56a.

La palette 50 présente quant à elle un évidement 51 à sa face externe, où se loge la patte 53 du panneau supérieur. De cette façon la face externe du levier n'a pas d'éléments en saillie. Une disposition inverse peut également être adoptée avec tous les éléments en relief à la face externe du levier.

Naturellement la présente description est donnée uniquement à titre indicatif et l'on pourrait adopter d'autres mises en oeuvre de l'invention sans pour autant sortir du cadre de celle-ci.

En particulier, les lignes de pliages pour réaliser les deux pattes entre lesquelles la palette de préhension est engagée ne sont pas nécessairement parallèles aux lignes génératrices de pliage pour les axes d'articulation. Elles peuvent être orientées selon une autre direction. Ces lignes ne sont pas non plus nécessairement rectilignes.

On peut prévoir un petit ressort de rappel entre le levier et la platine, et/ou entre le levier et le tirant pour qu'à la fermeture du crochet les différents éléments se présentent dans une bonne position qui rend plus facile leur manipulation.

Egalement on pourrait construire un levier en empruntant aux différents modes de réalisation qui ont été décrits des spécificités de construction et en les associant.

L'invention couvre également une chaussure de sport qui présente au moins un crochet conforme à ce qui a été décrit précédemment.

## Revendications

1. Crochet de fermeture d'une chaussure de sport par rapprochement de deux rabats, comprenant une platine (2, 32), un levier (3, 33), relié à la platine par une première articulation transversale autour d'un axe d'articulation (7, 7a, 7b, 37), le levier ayant une palette de préhension (10, 30, 40, 50) à l'opposé de son articulation à la platine, un tirant (5, 35) articulé au levier par une seconde articulation transversale autour d'un second axe d'articulation (8, 38) situé entre la première articulation et la palette de préhension, une boucle (4, 34) montée à l'autre extrémité du tirant, **caractérisé par le fait que** le levier présente un corps de levier (6, 26, 36, 46) qui possède un canon de guidage (15a, 15b, 16a, 16b, 45a, 45b, 48a, 48b) pour chacun des axes d'articulation, que le corps de levier (6, 26, 36, 46) est formé par une feuille de matière, et que la feuille est pliée selon des lignes génératrices de pliage parallèles à chacun des axes d'articulation (7, 7a, 7b, 8, 37, 38) pour former les canons de guidage des dits axes d'articulation.

2. Crochet selon la revendication 1, **caractérisé par le fait que** le levier présente dans sa zone médiane un évidement (13) qui s'étend sur une partie de sa longueur.

3. Crochet selon la revendication 2, **caractérisé par le fait que** l'évidement (3) s'étend depuis la zone de la première articulation jusqu'à la zone de seconde articulation, les dimensions de l'évidement étant telles qu'elles permettent au tirant de s'engager dans l'évidement lors de la manoeuvre du levier.

4. Crochet selon l'une des revendications 1 ou 2, **caractérisé par le fait que** l'axe d'articulation (7) de la première articulation est en deux portions (7a, 7b) qui sont situées de part et d'autre du logement, dans l'alignement l'une de l'autre.

5. Crochet selon la revendication 1 à 4, **caractérisé par le fait que** le levier présente deux portions de canon alignées (16a, 16b) de chaque côté de l'évidement.

6. Crochet selon la revendication 1, **caractérisé par le fait que** la feuille est pliée selon des arrondis (18, 19a, 19b).

7. Crochet selon la revendication 1, **caractérisé par le fait que** la feuille est pliée selon des arêtes de pliage (41 a, 41 b, 42a, 42b).

8. Crochet selon la revendication 1, **caractérisé par le fait que** la feuille est pliée selon deux panneaux (6a, 6b) qui sont superposés et assemblés entre eux à l'aide de rivets.

9. Crochet selon la revendication 1, **caractérisé par le fait que** la feuille est pliée selon deux panneaux (6a, 6b) qui sont superposés et assemblés entre eux à l'aide de soudure par points.

10. Crochet selon la revendication 1, **caractérisé par le fait que** la feuille est pliée selon deux panneaux (6a, 6b, 26a, 26b, 36a, 36b) qui sont superposés et que les lignes génératrices de pliage (18, 19a, 19b, 41a, 42a, 41b, 42b) sont réparties de façon symétrique sur les deux panneaux.

11. Crochet selon la revendication 1, **caractérisé par le fait que** la feuille est pliée selon deux panneaux (46a, 46b) qui sont superposés et que les lignes génératrices de pliage sont principalement portées par l'un (46a) des panneaux.

12. Crochet selon la revendication 1, **caractérisé par le fait que** la feuille est pliée selon deux panneaux (6a, 6b) qui sont superposés et dont les extrémités sont écartées l'une de l'autre pour former des pattes (22a, 22b, 53) entre lesquelles est engagée une palette de préhension (20 30, 40, 50).

13. Crochet selon l'une des revendications 1 à 12, **caractérisé par le fait que** le corps de levier (6) est réalisé en métal et que la palette de préhension (20 30, 40, 50) est dans une matière synthétique.

14. Crochet selon l'une des revendications 1 à 11, **caractérisé par le fait que** la palette (50) est ajourée.

15. Crochet selon l'une des revendications 1 à 12, **caractérisé par le fait que** la longueur utile du tirant est variable.

16. Chaussure de sport, **caractérisée par le fait qu'**elle présente au moins un crochet selon l'une quelconque des revendications précédentes.

## Claims

1. Buckle for fastening a sports boot by bringing two flaps closer together, said buckle comprising a baseplate (2, 32), a lever (3, 33) connected to the baseplate by a first transverse articulation about an articulation axis (7, 7a, 7b, 37), the lever having a gripping portion (10, 30, 40, 50) opposite its articulation to the baseplate, a connection rod (5, 35) articulated to the lever by a second transverse articulation about a second articulation axis (8, 38) located between the first articulation and the gripping portion, a buckle (4, 34) mounted at the other end of the connection rod, **characterized in that** the lever has a lever body (6, 26, 36, 46) having a guiding tube (15a, 15b, 16a, 16b, 45a, 45b, 48a, 48b) for each of the articulation axes, **in that** the lever body (6, 26, 36, 46) is formed by a sheet of material, and **in that** the sheet is folded along fold lines that are parallel to each of the articulation axes (7, 7a, 7b, 8, 37, 38) to form the guiding tubes for guiding said articulation axes.

2. Buckle according to claim 1, **characterized in that** the lever has a recess (13) in its median zone, which extends over a portion of its length.

3. Buckle according to claim 2, **characterized in that** the recess (13) extends from the first articulation zone to the second articulation zone, the recess being dimensioned so as to enable the connection rod to engage therein when the lever is being operated.

4. Buckle according to one of claims I or 2, **characterized in that** the articulation axis (7) of the first articulation is comprised of two portions (7a, 7b) located on both sides of the housing, in the alignment of one another.

5. Buckle according to claims 1 to 4, **characterized in that** the lever has two aligned tube portions (16a, 16b) on each side of the recess.

6. Buckle according to claim 1, **characterized in that** the sheet is folded to form rounded loops (18, 19a, 19b).

7. Buckle according to claim 1, **characterized in that** the sheet is folded to form fold ridges (41a, 41 b, 42a, 42b).

8. Buckle according to claim 1, **characterized in that** the sheet is folded to form two superimposed panels (6a, 6b) assembled to one another by means of rivets.

9. Buckle according to claim 1 **characterized in that** the sheet is folded to form two superimposed panels (6a, 6b) assembled to one another by means of spot welding.

10. Buckle according to claim 1, **characterized in that** the sheet is folded to form two superimposed panels (6a, 6b, 26a, 26b, 36a, 36b), and **in that** the fold lines (18, 19a, 19b, 41a, 42a, 41b, 42b) are symmetrically distributed on the two panels.

11. Buckle according to claim 1, **characterized in that** the sheet is folded to form two superimposed panels (46a, 46b), and **in that** the fold lines are mainly borne by one (46a) of the panels.

12. Buckle according to claim 1, **characterized in that** the sheet is folded to form two superimposed panels (6a, 6b), the ends of which are spaced apart to form lugs (22a, 22b, 53) between which a gripping portion (20, 30, 40, 50) is engaged.

13. Buckle according to one of claims 1 to 12, **characterized in that** the lever body (6) is made of metal, and **in that** the gripping portion (20, 30, 40, 50) is made of a synthetic material.

14. Buckle according to one of claims 1 to 11, **characterized in that** the gripping portion (50) is perforated.

15. Buckle according to one of claims 1 to 12, **characterized in that** the useful length of the connection rod is variable

16. Sports boot, **characterized in that** it has at least one buckle according to any of the preceding claims.

## Patentansprüche

1. Schließschnalle eines Sportschuhs zum Annähern von zwei Laschen, welche eine Platte (2, 32), einen Hebel (3, 33), welcher mit der Platte durch ein erstes Quergelenk um eine Gelenkachse (7, 7a, 7b, 37) verbunden ist, umfasst, wobei der Hebel einen Greifflügel (10, 30, 40, 50) aufweist, welcher gegenüber seines Gelenks zu der Platte angeordnet ist, ein Zugelement (5, 35), welches gelenkig mit dem Hebel durch ein zweites Quergelenk um eine zweite Gelenkachse (8, 38), welche sich zwischen dem ersten Gelenk und dem Greifflügel befindet, verbunden ist, eine Schlaufe (4, 34), welche am anderen Ende des Zugelements befestigt ist, aufweist, **dadurch gekennzeichnet, dass** der Hebel einen Hebelkörper (6, 26, 36, 46) aufweist, welcher einen Führungslauf (15a, 15b, 16a, 16b, 45a, 45b, 48a, 48b) für jede der Gelenkachsen besitzt, dass der Hebelkörper (6, 26, 36, 46) durch ein Materialblatt gebildet wird, und dass das Blatt entlang Falterzeugungslinien gefaltet ist, welche jeweils parallel zu den Gelenkachsen (7, 7a, 7b, 37, 38) sind, um die Führungsläufe der Gelenkachsen zu bilden.

2. Schnalle nach Anspruch 1, **dadurch gekennzeichnet, dass** der Hebel in seinem Mittelbereich eine Aussparung (13) aufweist, die sich über einen Teil ihrer Länge erstreckt.

3. Schnalle nach Anspruch 2, **dadurch gekennzeichnet, dass** die Aussparung (13) sich von dem Bereich des ersten Gelenks bis zum Bereich des zweiten Gelenks erstreckt, wobei die Dimensionen der Aussparung so sind, dass sie dem Zugelement ermöglichen, bei der Bewegung des Hebels in die Aussparung einzugreifen.

4. Schnalle nach einem der Ansprüche 1 oder 2, **dadurch gekennzeichnet, dass** die Gelenkachse (7) des ersten Gelenks zwei Abschnitte (7a, 7b) umfasst, die sich beidseits des Gehäuses aneinander ausgerichtet befinden.

5. Schnalle nach einem der Ansprüche 1 bis 4, **dadurch gekennzeichnet, dass** der Hebel zwei ausgerichtete Laufabschnitte (16a, 16b) auf jeder Seite der Aussparung aufweist.

6. Schnalle nach Anspruch 1, **dadurch gekennzeichnet, dass** das Blatt entlang von Abrundungen (18, 19a, 19b) gefaltet ist.

7. Schnalle nach Anspruch 1, **dadurch gekennzeichnet, dass** das Blatt entlang von Faltkanten (41a, 41b, 42a, 42b) gefaltet ist.

8. Schnalle nach Anspruch 1, **dadurch gekennzeichnet, dass** das Blatt entlang zweier Platten (6a, 6b) gefaltet ist, welche untereinander überlagert und mit Hilfe von Nieten zusammengesetzt sind.

9. Schnalle nach Anspruch 1, **dadurch gekennzeichnet, dass** das Blatt entlang zweier Platten (6a, 6b) gefaltet ist, welche untereinander überlagert und mit Hilfe von Punktschweißung zusammengesetzt sind.

10. Schnalle nach Anspruch 1, **dadurch gekennzeichnet, dass** das Blatt entlang zweier Platten (6a, 6b, 26a, 26b, 36a, 36b) gefaltet ist, welche überlagert sind, und dass die Falzungen (18, 19a, 19b, 41a, 42a, 41b, 42b) in symmetrischer Weise auf den zwei Platten verteilt sind.

11. Schnalle nach Anspruch 1, **dadurch gekennzeichnet, dass** das Blatt entlang zweier Platten (46a, 46b) gefaltet ist, welche überlagert sind, und dass die Falzungen im Wesentlichen von einer (46a) der Platten getragen werden.

12. Schnalle nach Anspruch 1, **dadurch gekennzeichnet, dass** das Blatt entlang zweier Platten (6a, 6b) gefaltet ist, welche überlagert sind, und deren Enden voneinander beabstandet sind, um Laschen (22a, 22b, 53) zu bilden, zwischen welchen einen Greifflügel (20, 30, 40, 50) eingreift.

13. Schnalle nach einem der Ansprüche 1 bis 12, **dadurch gekennzeichnet, dass** der Hebelkörper (6) aus Metall realisiert ist, und dass den Greifflügel (20, 30, 40, 50) aus einem synthetischen Material ist.

14. Schnalle nach einem der Ansprüche 1 bis 11, **dadurch gekennzeichnet, dass** der Greifflügel (50) durchbrochen ist.

15. Schnalle nach einem der Ansprüche 1 bis 12, **dadurch gekennzeichnet, dass** die nutzbare Länge des Zugelements variabel ist.

16. Sportschuh, **dadurch gekennzeichnet, dass** er zumindest eine Schnalle nach irgendeinem der vorhergehenden Ansprüche aufweist.
